# EUROPÄISCHE PATENTSCHRIFT

(11) **EP 0 029 268 B1**
(45) Veröffentlichungstag und Bekanntmachung des Hinweises auf die Patenterteilung: **28.08.1985**
(21) Anmeldenummer: 80201063.7
(22) Anmeldetag: 10.11.1980
(51) Int. Cl.: G07D 7/00

(54) **Sortiervorrichtung für gedruckte Wertpapiere, insbesondere Banknoten**
Sorting device for printed valuable papers, in particular bank notes
Dispositif de tri pour titres de valeur imprimés, en particulier des billets de banque

(30) Priorität: 15.11.1979 US 94446
(43) Veröffentlichungstag der Anmeldung: 27.05.1981
(73) Patentinhaber: DE LA RUE GIORI S.A., 1003 Lausanne (CH); HALM INDUSTRIES CO.,INC,, Glen Head New York, 11545 (US)
(72) Erfinder: Quinton, Brian M., Basingstoke Hampshire (GB); Quinci, Emanuel R., Dix Hills New York (US); Harrison, Henry, Locust Valley New York 11560 (US)
(74) Vertreter: Jörchel, Dietrich R.A.

## Beschreibung

Die Erfindung bezieht sich auf einen Vorrichtung der im Oberbegriff des Patentanspruchs 1 angegebenen Art.

Beim Druck von Wertscheinen, insbesondere Banknoten, Aktien oder ähnlichen Dokumenten, werden im allgemeinen grössere Bogen mit einer Vielzahl von Einzelstücken gedruckt. Diese Bogen werden dann visuell geprüft, um Druckfehler zu ermitteln, wobei der Prüfer die Fehldrucke, die auszusondern sind, mit einer fluoreszierenden Farbe markiert. Die Bogen werden dann in Einzelstücke zerschnitten und die Einzelstücke an einem auf die Markierungen ansprechenden Detektor vorbeigeführt. Die Einzelstücke gelangen in eine von diesem Detektor gesteuerte Sortiervorrichtung, in welcher die markierten Fehldrucke automatisch ausgesondert werden, während die einwandfreien Einzelstücke zur Weiterverarbeitung, beispielsweise zum Aufbringen eines Nummernaufdruckes, weiterbefördert werden. Eine Vorrichtung dieser Art ist beispielsweise durch die GB-PS 1 150 605 bekannt.

Ausser Sortiervorrichtungen, die mit einer elektromagnetisch gesteuerten Ablenkplatte arbeiten (GB-PS 898 715), sind auch bereits mit einer Ansaugwalze arbeitende Vorrichtungen der im Oberbegriff des Anspruchs 1 beschriebenen Art durch die DE-A-2 711 084 bekannt. Die Ansaugwalze dieser bekannten Vorrichtung erlaubt die Ansaugung auszusondernder Einzelstücke nur an einer einzigen Umfangsstelle, so dass bei jeder vollen Umdrehung der Ansaugwalze lediglich ein einziges Einzelstück gefördert und gegebenenfalls ausgesondert werden kann. Das ist im Falle von Einzelstücken, deren Abmessung in Förderrichtung klein gegenüber der Umfangslänge der Ansaugwalze ist, ungünstig und unwirtschaftlich. Das gilt insbesondere für auf Format geschnittene Wertscheine, insbesondere Banknoten, deren Fertigung mit einer wesentlich grösseren Arbeitsgeschwindigkeit stattfinden sollte, als es einem Arbeitstakt von einem Wertschein je Walzenumdrehung entspricht.

Es sind auch Transportvorrichtungen für Einzelstücke bekannt (DE-A-2 130 441 und US-A-2 752 154), welche mit einer Ansaugwalze arbeiten, die mehrere über ihren Umfang verteilte Ansaugöffnungen aufweist. Mit derartigen Vorrichtungen lassen sich jedoch lediglich Einzelstücke in einem vorgegebenen Takt transportieren, nich jedoch markierte Einzelstücke aus der rasch transportierten Folge aussondern. Daher herrscht bei diesen bekannten Vorrichtungen innerhalb der den Transportweg difinierenden Winkelbereiche der Ansaugwalzen ständig ein Unterdruck, der nicht kurzzeitig mittels gesteuerter Ventile ein- und abgeschaltet werden muss.

Bei einer anderen bekannten Sortiervorrichtung (US-A-2.804.974) laufen die Einzelstücke über einen Tisch zu einer Ansaugwalze, die unterhalb des Tisches angeordnet ist und nach oben durch eine im Tisch vorgesehene Oeffnung ragt. Auszusondernde Einzelstücke werden durch diese Oeffnung heruntergezogen.

Der Erfindung liegt die Aufgabe zugrunde, die Verarbeitungskapazität einer Vorrichtung der im Oberbegriff des Patentanspruchs 1 beschriebenen Art, das heisst die Anzahl der je Umdrehung der Ansaugwalze geförderten Einzelstücke, zu erhöhen und trotzdem eine einwandfreie Aussonderung der markierten Einzelstücke, unter Aufrechterhaltung eines registerhaltigen Transports der übrigen Einzelstücke, zu gewährleisten.

Diese Aufgabe wird erfindungsgemäss durch die im Patentanspruch 1 angegebenen Merkmale gelöst.

Dadurch wird erreicht, dass je voller Saugwalzenumdrehung vier Einzelstücke gefördert und markierte Einzelstücke individuell ausgesondert werden können.

Eine zweckmässige Ausgestaltung der Vorrichtung nach der Erfindung ergibt sich aus dem abhängigen Patentanspruch.

Die Erfindung wird anhand der Zeichnungen an einem Ausführungsbeispiel näher erläutert. Es zeigen:
Figur 1 eine Seitenansicht einer Vorrichtung,
Figur 2 einen Schnitt durch die Ansaugwalzen,
Figur 3 den Antrieb der Vorrichtung und
Figuren 4A bis 4D die einzelnen Arbeitsphasen der Vorrichtung.

Nach der Darstellung in Figur 1 werden die Einzelstücke a, b usw. von Wertpapieren oder dergleichen auf der Förderbahn 1 durch eine Kette C mit Stossfingern P1, P2 usw. in der Zeichnung von links nach rechts befördert. Die Ketten laufen auf Kettenrädern 8, 9 (Figur 3), welche in üblicher Weise angetrieben werden.

Auszusortierende Einzelstücke sind mit fluoreszierender Tinte gekennzeichnet. Ein hierauf ansprechender Detektor 2 ist oberhalb der Förder bahn 1 angeordnet. Dieser Detektor 2 kann ein übliches Gerät sein, welches auf fluoreszierende Tinte anspricht. Es kann aber auch ein Gerät mit einem wechselnden Magnetfeld sein, wenn die auszusortierenden Einzelstücke aus einem Material bestehen, welches Wirbelströme leitet.

Ein weiterer Detektor 2a ist ein photoelektrisches Gerät zur Ermittlung von Verdoppelungen, d.h. wenn sich zwei Einzelstücke übereinander gelegt haben. In diesem Fall wird die Vorrichtung durch eine Steuereinrichtung 41 angehalten.

Ein anderer Detektor 2b ist ebenfalls ein photoelektrisches Gerät zur Prüfung bestimmter Kennzeichen auf den einzelnen Stücken, womit festgestellt wird, ob diese Einzelstück die richtige Orientierung aufweist.

Ein drittes photoelektrisches Gerät 2c ist ein Zähler.

Nach Vorbeigang am Detektor 2 gelangen die Wertpapiere zwischen eine sich drehende Ansaugwalze 4 mit vier Saugdüsen 13,14,15 und 16 und eine Andrückwalze 5. Wenn ein auszusonderndes Einzelstück vom Detektor 2 ermittelt wurde, wird ein Elektroventil 19 betätigt, welches eine Unterdruckquelle mit der Ansaugwalze 4 verbindet. Die Ansaugwalze 4 nimmt dann das auszusortierenden Einzelstück auf und fördert es entgegen der Uhrzeigerrichtung in Figur 1 (Pfeil) bis zu einer zweiten Ansaugwalze 6.

Diese zweite Ansaugwalze 6 besitzt ebenfalls view Saugdüsen 37, 38, 39 und 40. Diese beiden Ansaugwalzen 4 und 6 sind so zueinander angeordnet, dass die Saugdüsen der Walze 6 mit der Unterdruckquelle zum gleichen Zeitpunkt verbunden wird, an dem diese Verbindung mit der Walze 4 unterbrochen wird, so dass das aufgenommene Einzelstück von der Walze 4 auf die Walze 6 übergeben wird. Dieses Einzelstück wird dann in Uhrzeigerrichtung in Figur 1 (Pfeil) von der Walze 6 an einem Zähler 59 üblicher Ausbildung vorbeigeführt. Dann gelangt dieses Einzelstück zwischen die beiden Walzen 31 und 32 und fällt von dort über eine Führung 33 auf ein Förderband 34, welches das Einzelstück dann auf dem Ablagetisch 35 ablegt.

Bei der Ansaugwalze 4 erfolgt die Verbindung ihrer Saugdüsen 13 und 15 mit der Unterdruckquelle mittels eines äusseren Kreisbogenschlitzes 17, während die Saugdüsen 16 und 14 über einen inneren Kreisbogenschlitz 11 mit der Unterdruckquelle verbindbar sind. Diese beiden Schlitze 11 und 17 sind ihrerseits über die Leitungen 11' bzw. 17' mit den ventilen 19 und 19a verbunden. Die Saugdüsen 13 bis 16 sind so angeordnet, dass sie an den vorderen Rändern der auszusortierenden Einzelstücke zur Anlage kommen. Wenn nun ein auszusortierendes Einzelstück vom Detektor 2 ermittelt wird, bewirkt die Schalteinrichtung 41 die Oeffnung des Ventiles 19 und eine Verbindung des Kreisbogenschlitzes 17 mit der Unterdruckquelle. Hierdurch wird an der betreffenden Saugdüse ein Unterdruck erzeugt, sobald diese in Berührung mit dem vorderen Rand des auszusondernden Einzelstückes kommt. Dieser Unterdruck über das Ventil 19 bleibt an der Ansaugwalze 4 etwa während einer Drehung um 140° dieser Walse für jeden Auswerfvorgang aufrechterhalten. Dann wird der Unterdruck durch die Schaltung 41 an die andere Ansaugwalze 6 während ebenfalls einer Umdrehung von etwa 140° angelegt.

An der Ansaugwalze 6 sind ebenfalls Kreisbogenschlitze 36 und 42 vorgesehen, um über die Ventile 10 und 10a einen Unterdruck an die Saugdüsen 37,3S, 39 und 40 der Ansaugwalze 6 anlegen zu können. Dieser Unterdruck liegt an der Ansaugwalze 6 etwa um 140° später als an der Ansaugwalze 4 an, d.h. erst wenn das auszusondernde Einzelstück in den Spalt zwischen den beiden Walzen 4 und 6 eintritt. Bei einem Unterdruck an dem Kreisbogenschlitz 36 nimmt dann beispielsweise die Saugdüse 37 das auszusondernde Einzelstück auf und befördert es in Uhrzeigerrichtung weiter. Wenn die Saugdüse 37 das obere Ende des Kreisbogenschlitzes 36 verlässt, wird der Unterdruck aufgehoben, und das Einzelstück gelangt zwischen die beiden Walzen 31 und 32 und von dort auf das Förderband 34. Die nächste Saugdüse 40 steht dann mit dem inneren Kreisbogenschlitz 42 in Verbindung. Das Ventil 10 verbindet den Kreisbogenschlitz 42 und das Vential 10a den Kreisbogenschlitz 36 der Ansaugwalze 6 mit der Unterdruckquelle. Alle Detektoren und Ventile sind mit der Schaltung 41 oder einer anderen Steuereinrichtung verbunden.

Wenn das nächste Einzelstück aufgenommen werden soll, wird über das Ventil 19a an dem inneren Kreisbogenschlitz 11 ein Unterdruck angelegt. Die Ansaugwalze 6 arbeitet dann in der gleichen Weise.

Von der Figuren 2, 3 und 4 zeigt Figur 2 eine Seitenansicht der Saugeinrichtung. Danach sitzt die Ansaugwalze 4 auf einer Welle 24, welche über ein Zahnrad 18 angetrieben wird. Diese Welle 24 sitzt in einem Rahmen F1, welcher seinerseits drehbar in einem Lager 43 in einem festen Seitenrahmen F gelagert ist. Diese Anordnung gestattet eine Drehung der beiden Walzen 4 und 6 ausserhalb des Getriebes.

Das Lager 43 trägt auch die Welle 44, auf welcher die obere Ansaugwalze 6, das Antriebszahnrad 48 und eine anderes Zahnrad 52 sitzen.

Der Antrieb für die beiden Ansaugwalzen 4 und 6 erfolgt über ein Antriebszahnrad 45a auf der Welle 45, welches über das Zahnrad 46 und den Zahnriemen 47 mit dem Zahnrad 48 verbunden ist, welches die Welle 4 und über das Zahnrad 52 und den Zahnriemen 51 auch die Welle 24 dreht. Der Zahnriemen 51 läuft zwischen dem Zahnrad 18 und einem Kettenrad 50, so dass die Rückseite dieses Zahnriemens 51 von dem Zahnrad 52 angetrieben wird (Figur 3). Auf diese Weise drehen die beiden Ansaugwalzen 4 und 6 in entgegengesetzten Richtungen (Figur 4). Ein freilaufendes Kettenrad 50a spannt den Zahnriemen 47.

Die Saugdüse 13 und die Saugdüse 15, welche sich auf der Ansaugwalze 4 diametral gegenüberliegend befinden, münden in den äusseren Kreisbogenschlitz 17, während die beiden anderen Saugdüsen 14 und 16, welche ebenfalls diametral einander gegenüberliegen, in den inneren Kreisbogenschlitz 11 münden. Diese beiden Kreisbogenschlitze 11 und 17 befinden sich in einer festen Ventilplatte 12, welche mittels einer Feder 20 gegen die Ansaugwalze 4 gedrückt wird und mittels eines Zapfens 53 in dem Rahmen (Figur 2) gegen Verdrehung gesichert ist.

Die Ansaugwalze 6 besitzt hierbei zwei Reihen von Vakuumdüsen 38, 38a usw. Diese beiden Reihen sind gegenüber der einen Reihe von Saugdüsen 13 usw. an der Ansaugwalze 4 so angeordnet, dass sie sich axial versetzt beiderseits dieser einen Saugdüsenreihe befinden (Figur 2). Die Saugdüsen 38, 38a und die diametral gegenüberliegenden Saugdüsen 40, 40a an der Ansaugwalze 6 münden in den inneren Kreisbogenschlitz 42 einer festen Ventilplatte 54. Das andere Paar diametral einander gegenüberliegender Saugdüsen 37 und 39 münden in den äusseren Kreisbogenschlitz 36, wie es auch bei der anderen Ansaugwalze 4 der Fall ist.

Die Ketten C und C1 laufen über Kettenräder 8 und 8' auf der Antriebswelle 45. Diese Ketten C und C1 laufen auch über Kettenräder 9 am anderen Ende der Ketten (Figur 1).

Es ist notwendig, innere und äussere Kreisbogenschlitze vorzusehen, weil nämlich die Kreisbogenschlitze sich über etwa 140°, also mehr als einen Viertelkreis, erstrecken. Wenn daher ein erstes Einzelstück beispielsweise durch eine mit dem Kreisbogenschlitz 17 verbundene Düse auszusondern ist und zu diesem Zwecke dieser Kreisbogenschlitz 17 an die Unterdruckquelle angeschlossen wird und wenn das nächste Einzelstück nicht ausgesondert werden soll, dann darf die nächste Saugdüse nicht mit dem Kreisbogenschlitz 17 in Verbindung stehen, weil diese sonst dieses Einzelstück ebenfalls aufnehmen würde. Deshalb werden Paare von Saugdüsen abwechselnd mit dem äusseren Kreisbogenschlitz 17 und dem inneren Kreisbogenschlitz 11 verbunden.

Die Kreisbogenschlitze in der Ansaugwalze 4 laufen über einen Kreisbogen von etwa 140°. Die Kreisbogenschlitze in der Ansaugwalze 6 laufen ebenfalls über Kreisbogen von ungefähr 140°. Wenn daher der Detektor 2 anspricht, verbinden die Ventile 19 und 19a entweder den Kreisbogenschlitz 17 oder den Kreisbogenschlitz 11 mit der Unterdruckquelle für etwas mehr als 140°. Die Ventile sind mit dem Detektor 2 über die Schalteinrichtung 41 oder eine andere Steuereinrichtung verbunden, welche das Signal des Detektors 2 über eine Walzendrehung von etwa 140° aufrecht erhält. Die Ventile 10 und 10a verbinden die Unterdruckquelle mit der Ansaugwalze 6 etwa um eine Drehung von 140° später als die Verbindung der Unterdruckquelle mit der Ansaugwalze 4. Auch diese Verbindung besteht während einer Walzendrehung von etwa 140° der Ansaugwalze 6, wonach diese Verbindung unterbrochen wird und das aufgenommene Einzelstück zwischen die Walzen 31 und 32 gelangt und von dort über die Führung 33 von einem Förderband 34 zu dem Aufnahmetisch 35 gefördert wird. Die Schalteinrichtung 41 ist synchronisiert durch eine Steuereinrichtung 55 auf der Welle 45 des Kettenantriebszahnrades 8 (Figur 2).

Ein Zähler 58 (Figur 1) zählt die nicht aussortierten Stücke und ein Zähler 59 zählt die aussortierten Einzelstücke. Eine Prüfeinrichtung 60 prüft auf doppelte Dicke aller Einzelstücke. Im Falle einer solchen doppelten Dicke wird die Vorrichtung durch Ausschalten mittels der Schalteinrichtung 41 angehalten. Ein auf Fluoreszenz ansprechender Detektor 61a prüft nochmals auf fluoreszierend gekennnichnete Einzelstücke, welche möglicherweise nicht aussortiert wurden. Der Detektor 62 ist ein photoelektrische Gerät, welches die Orientierung der Einzelstücke prüft. Alle diese Detektoren sind mit der Schalteinrichtung 41 oder einer anderen Steuereinrichtung über ein Kabel verbunden.

Die Figuren 4A, 4B, 4C und 4C zeigen die Arbeitsweise der erfindungsgemäss ausgebildeten Vorrichtung.

Hierbei zeigt die Figur 4A ein Einzelstück a, welches von der Saugdüse 13 der Ansaugwalze 4 aufzunehmen ist. Diese Einzelstück a wurde als gekennzeichnet vom Detektor 2 ermittelt, worauf der äussere Kreisbogenschlitz 17 mit der Unterdruckquelle verbunden wurde.
Figur 4B zeigt die Walzen nach einer Vierteldrehung gegenüber der Stellung in Figur 4A. Das aufgenommene Einzelstück a wurde hierbei mit der Ansaugwalze 4 befördert. Angenommen, das Einzeistück b soll nicht ausgesondert werden, dann wird der innere Kreisbogenschlitz 11, mit dem die Saugdüse 14 in Verbindung gelangt, nicht an die Unterdruckquelle angeschlossen.
Figur 4C zeigt die Walzen nach einer weiteren Vierteldrehung gegenüber der Stellung nach der Figur 4B. Das weitere Einzelstück c wird hierbei wiederum von der Saugdüse 15 aufgenommen, welche mit dem äusseren Kreisbogenschlitz 17 in Verbindung steht. Das erste Einzelstück a ist auf die Ansaugwalze 6 übergeben worden und wird von der Saugdüse 40 gehalten, welche über den Kreisbogenschlitz 42 mit der Unterdruckquelle verbunden ist. Das Einzelstück b wurde nicht aufgenommen und läuft zur weiteren Bedruckung registerhaltig auf der Kette C weiter.
Figur 4D zeigt die Walzen nach einer weiteren Vierteldrehung. Das Einzelstück c wurde von der Saugdüse 15 mitgenommen, welche mit dem äusseren Kreisbogenschlitz 17 in Verbindung steht. Wenn das nachfolgende Einzelstück d aufzunehmen und auszusondern ist, wird der innere Kreisbogenschlitz 11 mit der Unterdruckquelle verbunden und bewirkt einen Sog an der Saugdüse 16.

## Patentansprüche

1. Vorrichtung zu Aussortieren markierter Einzelstücke aus einer Folge von längs einer Förderbahn (1) kontinuierlich transportierten, hintereinanderliegenden Wertpapieren (a, b), insbesondere Banknoten, mit einem auf die Markierung ansprechenden Detektor (2), mit einer in Transportrichtung dahinter angeordneten, rotierenden Ansaugwalze (4), deren Umfangsgeschwindigkeit mit der Fördergeschwindigkeit der Wertscheine synchronisiert ist und die im Innern eine ortsfeste Ventilplatte (12) mit einem sich über einen bestimmten Winkel erstreckenden Kreisbogenschlitz (17) aufweist, welcher mit einer Umfang der Ansaugwalze (4) mündenden Saugdüse (13, 15) in Verbindung steht, solange sich diese im Bereich des erwähnten Winkels bewegt, mit durch den Detektor (2) steuerbaren Ventilen (19) zur zeitweisen Verbindung des Kreisbogenschlitzes (17) mit einer Unterdruckquelle zwecks Ansaugung markierter Einzelstücke von der Förderbahn (1) und mit einer Ablageeinrichtung (31 bis 35) für die ausgesonderten markierten EinzeIstüεke, dadurch gekennzeichnet, dass die ortsfeste Ventilplatte (12) der Ansaugwalze (4) zwei konzentrische Kreisbogenschlitze (11, 17) hat, von denen jeder über ein getrennt steuerbares Ventil (19, 19a) an die Unterdruckquelle anschliessbar ist, dass die Ansaugwalze (4) vier paarweise diametral gegenüberliegende Saugdüsen (13, 15; 14, 16) aufweist, von denen bei Drehung der Ansaugwalze (4) in Umfangsrichtung aufeinanderfolgende Saugdüsen abwechselnd mit dem einem bzw. dem anderen Kreisbogenschlitz (11,17) in Verbindung bringbar sind, und dass zwischen der erwähnten Ansaugwalze (4) und der Ablageeinrichtung (31 bis 35) eine zweite, die erste Ansaugwalze (4) tangential berührende Ansaugwalze (6) gleichen Aufbaus vorgesehen ist, die ebenfalls vier Saugdüsen (37 bis 40) und zwei konzentrische, Über getrennt steuerbare Ventile (10, 10a) an die Unterdruckquelle anschliessbare Kreisbogenschlitze (36, 42) aufweist und deren Umfangsgeschwindigkeit mit der der ersten Ansaugwalze (4) synchronisiert ist.

2. Vorrichtung nach Anspruch 1, dadurch gekennzeichnet, dass die zweite Ansaugwalze (6) jeweils zwei auf einer Mantellinie im Abstand nebeneinanderliegende Saugdüsen (38, 38a) aufweist, die axial versetzt beiderseits der Saugdüsen (13 bis 16) der ersten Ansaugwalze (4) angeordnet sind.

## Revendications

1. Dispositif de tri de papiers-valeurs (a, b), particulièrement de billets de banque, marqués, faisant partie d'une suite de papier-valeurs transportés de façon continue, l'une derrière l'autre, le long d'une voie de transport (1), comprenant un détecteur (2) réagissant au marquage, un tambour ventouse rotatif (4) disposé après le détecteur dans le sens de transport et dont la vitesse circonférencielle est synchronisée avec la vitesse de transport des papiers-valeurs et qui présente intérieurement une plaque de vanne (12) fixe présentant une fente en arc de cercle (17) s'étendant sur un angle déterminé et qui communique avec une duse d'aspiration (13, 15) débouchant à la périphérie du tambour ventouse (4), aussi longtemps que cette duse se déplace dans la zone dudit angle, des vannes (19) commandables par le détecteur (2) pour la mise on communication temporaire de la fente en arc de cercle (17) avec une source de dépression afin d'aspirer individuellement les papiers-valeurs de la voie de transport (1) et un dispositif de transfert et de pose (31 à 35) des papiers-valeurs triès, caractérisé par le fait que la plaque de vanne fixe (12) du tambour ventouse (4) présente deux fentes en arc de cercle concentriques (11, 17), chacune de ces fentes étant respectivement reliable à la source de dépression par une vanne (19, 19a) commandable séparément, que le tambour ventouse (4) comprend quatre duses d'aspiration (13, 15; 14, 16) diamétralement opposées par paire, ces duses d'aspiration étant mises alternativement en communication avec l'une, respectivement l'autre fente en arc de cercle (11,17), dans le sens circonférenciel lors de la rotation du tambour ventouse (4), et qu'entre ledit tambour ventouse (4) et le dispositif de transfert et de pose (31 à 35) est prévu un second tambour ventouse (6), de même construction que le premier tambour ventouse (4) et en contact tangentiel avec ce premier tambour ventouse, ce second tambour ventouse présentant également quatre duses d'aspiration (37 à 40) et deux fentes en arc de cercle (36, 42) susceptibles d'être mises en communication avec la source de dépression à travers des vannes (10, 10a) commandables séparément, la vitesse circonférentielle du second tambour ventouse étant synchronisée avec celle du premier tambour ventouse (4).

2. Dispositif selon la revendication 1, caractérisé par le fait que les quatre duses d'aspiration du second tambour ventouse (6) sont dédoublées (38, 38a) sur une géneratrice, et décalées axialement de part et d'autre des duses d'aspirations (13 à 16) du premier tambour ventouse (4).

## Claims

1. Apparatus for sorting marked individual items from a series of papers of value (a, b), particularly banknotes, placed in succession and transported continuously along a conveyor track (1), comprising a detector (2) which responds to the marking; a rotating intake roller (4), which is situated behind the detector in the direction of transport, the peripheral speed of which is synchronised with the speed of conveyance of the notes of value and which possesses on the inside a stationary valve plate (12), containing a circular arc slit (17), extending about a certain angle and communicating with a suction nozzle (13, 15) issuing on the periphery of the intake roller (4), as long as the nozzle is moving within the range of the angle mentioned; valves (19), which can be controlled by the detector (2), for temporarily connecting the circular arc slit (17) with a vacuum source for the purpose of drawing by suction marked individual items from the conveyor track; and a deposition system (31 to 35) for the separated marked individual items, characterised in that the stationary valve plate (12) of the intake roller (4) has two concentric circular arc slits (11, 17), each of which can be attached to the vacuum source via a separately controllable valve (19, 19a); that the intake roller (4) possesses four suction nozzles (13, 15; 14, 16) which are situated in pairs diametrically opposite one another, successive such suction nozzles being capable of being brought into communication alternatively with one or the other circular arc slit (11, 17) during the rotation of the intake roller (4) in peripheral direction, and that a second intake roller (6), being of identical construction to the first intake roller (4) and in tangential contact with the latter, is provided between the above- mentioned intake roller (4) and the deposition system (31 to 35), this second intake roller similarly possessing four suction nozzles (37 to 40) and two concentric circular arc slits (36, 42), which can be attached to the vacuum source via separately controllable valves (10, 10a) and the peripheral speed of which is synchronised with that of the first intake roller (4).

2. Apparatus according to Claim 1, characterised in that the second intake roller (6) always possesses two suction nozzles (38, 38a) which are placed side by side and at a distance from each other on a surface line, axially offset on either side of the suction nozzles (13 to 16) of the first intake roller (4).
